# EUROPÄISCHE PATENTSCHRIFT

(11) **EP 0 708 692 B1**
(45) Veröffentlichungstag und Bekanntmachung des Hinweises auf die Patenterteilung: **12.03.1997**
(21) Anmeldenummer: 94920387.1
(22) Anmeldetag: 07.07.1994
(51) Int. Cl.: B07C 3/08

(54) **SORTIEREINRICHTUNG, INSBESONDERE FÜR POSTGUT**
SORTING INSTALLATION, IN PARTICULAR FOR MAIL
DISPOSITIF DE TRIAGE, NOTAMMENT POUR COURRIER POSTAL

(30) Priorität: 14.07.1993 DE 4323565
(43) Veröffentlichungstag der Anmeldung: 01.05.1996
(73) Patentinhaber: SIEMENS AKTIENGESELLSCHAFT, 80333 München (DE)
(72) Erfinder: BRUGGER, Rudolf, D-82178 Puchheim (DE); SCHUSTER, Rudolf, D-85551 Kirchheim (DE); HÖPLER, Adolf, D-80807 München (DE); LANGE, Wilfried, D-85748 Garching (DE); SCHULZ, Volkmar, D-90592 Schwarzenbruck (DE); VON HACHT, Werner, D-91080 Uttenreuth (DE)
(86) Internationale Anmeldenummer: DE9400782
(87) Internationale Veröffentlichungsnummer: WO9502468

(56) Entgegenhaltungen:
- FR-A- 2 454 338
- US-A- 3 300 026

## Beschreibung

Die auf Postsendungen, wie Briefen, Postkarten, Päckchen und dergleichen als Kennzahl für einen Ort, einen Zustellbereich, ein Postfach oder einen Großempfänger anzugebenden, maschinenlesbaren Postleitzahlen, ermöglichen eine rasche maschinelle Verteilung der Post. Das Sortieren der ankommenden Postsendungen erfolgt dabei mit Hilfe von steuerbaren Fördergutträgern, die in speziellen Eingabeplätzen manuell oder maschinell mit jeweils einer Postsendung beladen werden und diese Postsendung dann an einen, der jeweiligen Postleitzahl zugeordneten Sortierbehälter oder ein entsprechendes Sortierfach abgeben. Da aus Gründen der Platzersparnis der Wunsch besteht, sowohl die Eingabeplätze, als auch die Sortierbehälter bzw. Sortierfächer in verschiedenen Ebenen anzuordnen, müssen die an Fördereinrichtungen umlaufenden Fördergutträger gegebenenfalls auch verschiedene Höhenlagen überbrücken können. Nach der Übergabe der Postsendung an den zugeordneten Sortierbehälter oder das zugeordnete Sortierfach, kann der leere Fördergutbehälter beim Passieren eines Eingabeplatzes erneut mit einer Postsendung beladen werden.

Aus der FR-A-24 54 338 ist eine Sortiereinrichtung für Postgut bekannt, die mehrere an einer Fördereinrichtung umlaufende Fördergutträger zur Aufnahme, zum Transport und zur steuerbaren Abgabe des Postguts aufweist. Die Fördergutträger sind dabei paarweise einander gegenüberliegend an umlaufenden Transportgondeln der Fördereinrichtung befestigt, wobei die beispielsweise durch eine endlose Kette angetriebenen Transportgondeln mit Rollen auf einer vertikal ausgerichteten und sich in Transportrichtung erstreckenden Schiene geführt sind. Die Transportgondeln sind im Bereich von Zwei nebeneinanderliegenden, U-förmigen Umlenkungen der Fördereinrichtung an insgesamt vier parallelen Doppelreihen mit Sortierbehältern entlanggeführt, in welche das Postgut aus den Fördergutträgern abgeworfen werden kann. Ein Umlauf der an den Schienen hängenden Transportgondeln in zwei oder mehreren Ebenen wäre durch die große Bauhöhe der hängenden Gondeln nur schwer realisierbar.

Aus der US-A-3 300 026 ist eine Sortiereinrichtung für Postgut bekannt, die paarweise an einer Fördereinrichtung umlaufende Fördergutträger zur Aufnahme, zum Transport und zur steuerbaren Abgabe des Postguts aufweist. Die Fördereinrichtung umfaßt zwei im Abstand zueinander endlos umlaufende Ketten, die über entsprechende Rollen mäanderförmig geführt sind und die Fördergutträger an mehreren übereinanderliegenden Ebenen an jeweils einer Reihe mit Sortierbehältern entlangführen. Durch den mäanderförmigen Verlauf der Fördereinrichtung in mehreren Ebenen ergibt sich eine relativ große Bauhöhe der Sortiereinrichtung mit einer entsprechend schlechten Zugänglichkeit der in den oberen Ebenen angeordneten Sortierbehälter.

Der im Anspruch 1 angegebenen Erfindung liegt das Problem zugrunde, eine Sortiereinrichtung zu schaffen, deren Transporteinrichtung einfach aufgebaut ist und einen zuverlässigen Transport der Fördergutträger zwischen dem Eingabeplatz und den dem jeweiligen Fördergut zugeordneten Sortierbehältern oder Sortierfächern ermöglicht. Die Transporteinrichtung soll dabei insbesondere auch mit geringem Aufwand verschiedene Höhenlagen überbrücken können.

Neben dem Sortieren und Verteilen von Postgut in öffentlichen Postämern oder den Hauspostzentralen großer Firmen, kann eine erfindungsgemäße Sortiereinrichtung beispielsweise in Lagersystemen oder Kommissionierautomaten auch für vergleichbare Aufgaben eingesetzt werden, bei welchen mit Kodierungen versehene Waren oder Teile den jeweiligen Kodierungen zugeordneten Sortierbehältern oder Sortierfächern zugeführt werden.

Die mit der Erfindung erzielten Vorteile bestehen insbesondere darin, daß die Transportwagen einfache und robuste Transportmittel für die Fördergutträger bilden, wobei die Führung und der Antrieb der Transportwagen über zwei sich in Transportrichtung erstreckende Profile und ein endlos umlaufendes Transportseil mit einem minimalen baulichen Aufwand realisiert werden können. Der Umlauf der Transportwagen in mindestens zwei Ebenen ermöglicht bei gleicher Aufstellungsfläche der gesamten Sortiereinrichtung beispielsweise eine Verdoppelung der für die Sortieraufgaben zur Verfügung stehenden Sortierbehälter. Der Transportwagen wird dabei in jeder Ebene an jeweils zwei parallelen Reihen mit Sortierbehältern entlanggeführt. Die hierzu erforderlichen U-förmigen Umlenkungen und höhengängigen Umlenkungen sind dabei durch die Rollenführung der Transportwagen auf zwei Profilen und durch den Antrieb mit endlos umlaufenden Transportmitteln besonders einfach realisierbar.

Vorteilhafte Ausgestaltungen der Erfindung sind in den Unteransprüchen angegeben.

Sind an einem Transportwagen gemäß Anspruch 2 mindestens zwei Fördergutträger befestigt, so ergibt sich hierdurch eine weitere Reduzierung des baulichen Aufwands für die gesamte Fördereinrichtung.

Die Weiterbildung nach Anspruch 3 ermöglicht eine seitliche Beladung der Fördergutträger, wodurch besonders geringe Bauhöhen der Sortiereinrichtung realisiert werden können.

Sind die Profile gemäß Anspruch 4 rohrförmig ausgebildet, so kann der Materialaufwand für die Fördereinrichtung bei gleichzeitiger Reduzierung des Gewichts weiter verringert werden.

Die Weiterbildung nach Anspruch 5 ermöglicht eine robuste und zuverlässige Anordnung der beiden Profile in den geradlinig verlaufenden Abschnitten der Fördereinrichtung, so daß in den Kurven- und Umlenkungsbereichen der Fördereinrichtung auf zusätzliche Befestigungsmittel für die Profile verzichtet werden kann.

Die Ausgestaltung nach Anspruch 6 ermöglicht mit geringem Aufwand einen zuverlässigen und geräuscharmen Antrieb der Transportwagen.

Ein Ausführungsbeispiel der Erfindung ist in der Zeichnung dargestellt und wird im folgenden näher beschrieben.

Es zeigen
Figur 1 einen aus fest angeordnetem Wandteil und beweglich angeordnetem Wandteil bestehenden Fördergutträger in perspektivischer Darstellung,
Figur 2 die Verzahnung der beiden in Figur 1 dargestellten Wandteile in der Schließstellung des Fördergutträgers,
Figur 3 eine perspektivische Darstellung von zwei aneinandergereihten Modulen einer mit Fördergutträgern gemäß Figur 1 ausgerüsteten Sortiereinrichtung,.
Figur 4 das Funktionsprinzip der in der Sortiereinrichtung gemäß Figur 2 eingesetzten Fördereinrichtung,
Figur 5 eine Studie über den Bewegungsablauf des Förderguts beim Abwurf aus einem Fördergutträger gemäß Figur 1,
Figur 6 eine Seitenansicht einer aus Modulen gemäß Figur 3 aufgebauten Sortiereinrichtung,
Figur 7 eine Draufsicht auf die Sortiereinrichtung gemäß Figur 6 und
Figur 8 eine perspektivische Darstellung über die Führung der Fördereinrichtung der in den Figuren 6 und 7 dargestellten Sortiereinrichtung über zwei Ebenen.

Figur 1 zeigt in perspektivischer Darstellung einen insgesamt mit FT bezeichneten Fördergutträger, der einen fest angeordneten Wandteil FW und einen beweglichen Wandteil BW umfaßt. Der bewegliche Wandteil BW ist dabei um eine quer zur Transportrichtung TR des Fördergutträgers FT ausgerichtete Drehachse DA schwenkbar.

Figur 1 zeigt die Schließstellung des Fördergutträgers FT, in welcher der fest angeordnete Wandteil FW und der beweglich angeordnete Wandteil BW, die beide jeweils nach außen gewölbt sind, eine im Querschnitt etwa V-förmige Aufnahmetasche für das Fördergut bilden. Gemäß Figur 2 sind die beiden Wandteile FW und BW jeweils wellenförmig gebogen, wobei in der in einer Draufsieht von oben dargestellten Schließstellung SS beide Wandteile FW und BW mit einer Verzahnung VZ ineinandergreifen. Die Sicherung der Schließstellung SS erfolgt gemäß Figur 1 durch eine Sperrlinke SK, die um eine mit A bezeichnete Achse drehbar und durch Betätigung eines Hubmagneten HM lösbar ist. Wird die Sperrklinke SK gelöst, so wird der bewegliche Wandteil BW um die Drehachse DA derart verschwenkt, daß sich ein nach unten offener Austragsschlitz des Fördergutträgers FT bildet. Die untere Verlängerung des beweglich angeordneten Wandteils BW bildet dabei eine sich nach unten an diesen Austragsschlitz anschließende Austragsrutsche AR, die entgegen der Transportrichtung TR geneigt ist.

Figur 3 zeigt eine perspektivische Darstellung von zwei aneinandergereihten Modulen M1 und M2 einer mit Fördergutträgern FT gemäß Figur 1 ausgerüsteten Sortiereinrichtung. Dabei sind jeweils insgesamt fünf Fördergutträger FT an einem Transportwagen TW angebracht, der Bestandteil einer Fördereinrichtung FE ist und in zwei Ebenen E1 und E2 umläuft. Jedes Modul M1 und M2 besitzt in jeder Ebene E1 und E2 jeweils zwei Auflagebleche AB, auf welchen Sortierbehälter SB dicht aneinandergereiht aufgestellt werden können. Es ist zu erkennen, daß die Fördergutträger FT an den Transportwagen TW derart über den Sortierbehältern SB umlaufen, daß bei Betätigung der Sperrklinke SK (vergleiche Figur 1) das in Figur 3 nicht näher dargestellte Fördergut in einen der jeweiligen Kodierung zugeordneten Sortierbehälter SB abgeworfen werden kann.

Figur 4 zeigt nähere Einzelheiten der in Figur 3 dargestellten Fördereinrichtung FE. In dem hier dargestellten Querschnitt ist zu erkennen, daß der Transportwagen TW über mit R bezeichnete Rollen auf zwei sich in Transportrichtung TR (vergleiche Figur 1) erstreckenden, rohrförmigen Profilen P geführt ist. Die im vertikalen Abstand parallel zueinander ausgerichteten Profile P sind dabei in geradlinig verlaufenden Bereichen der Fördereinrichtung FE über sich ebenfalls in Transportrichtung TR erstreckende Stege ST miteinander verbunden, während in den Kurvenbereichen auf diese Stege ST verzichtet wird. Der Antrieb eines Transportwagens TW erfolgt über ein endlos umlaufenden Transportseil TS, an welchem der Transportwagen TW mit Hilfe eines Mitnehmers MN befestigt ist. Auf der dem Transportseil TS gegenüberliegenden Seite besitzt der Transportwagen TW ein Tragblech TB, an welchem die einzelnen Fördergutträger FT stirnseitig befestigt werden und welches auch die Sperrklinken SK und die zugeordneten Hubmagnete HM trägt. Das Tragblech TB fungiert dabei als Halterung für die Drehachsen DA der beweglichen Wandteile BW, während die festen Wandteile FW der einzelnen Fördergutträger FT über stirnseitige Flansche F (vergleiche Figur 1) fest mit dem Tragblech TB verbunden werden.

Figur 5 zeigt eine Studie über den zeitunabhängigen Bewegungsablauf beim Abwurf des Förderguts aus den erfindungsgemäßen Fördergutträgern FT. Auf der linken Seite der hier gezeigten Darstellung ist ein Fördergutträger FT in seiner Schließstellung SS zu erkennen. Bei dem gestrichelt dargestellten Fördergut FG soll es sich hier um einen dünnen Brief handeln.

Der von links gesehen zweite Fördergutträger FT ist bereits in seiner Abgabestellung AS dargestellt, in welcher der bewegliche Wandteil BW durch eine Drehung um die Drehachse DA zusammen mit dem fest angeordneten Wandteil FW einen Austragsschlitz für das Fördergut FG bildet. Aus den nachfolgenden Stellungen des Förderguts FG ist zu erkennen, daß dieses über die Austragsrutsche AR nach unten gleitet und dabei neben der nach unten gerichteten senkrechten Bewegungskomponente eine der Transportrichtung TR entgegengesetzte horizontale Bewegungskomponente erhält. Dabei können die Transportgeschwindigkeit in Transportrichtung TR und die Neigung der Austragsrutsche AR so aufeinander abgestimmt werden, daß das Fördergut FG zumindest weitgehend senkrecht nach unten in einen zugeordneten Sortierbehälter SB (vergleiche Figur 3) fallen kann.

Die Figuren 6 und 7 zeigen eine aus einzelnen Modulen M zusammengesetzte Sortiereinrichtung in der Seitenansicht bzw. in der Draufsicht. Die einzelnen Module M entsprechen dabei den in Figur 3 dargestellten Modulen M1 und M2, wobei in Figur 6 jedoch noch ein zusätzliches, unterhalb der unteren Ebene E1 angeordnetes Zuführband ZB für die Bereitstellung leerer Sortierbehälter SB dargestellt ist. Bei der Entnahme eines vollen Sortierbehälters SB aus der Ebene E1 oder der Ebene E2 kann dann dieser durch einen auf dem Zuführband ZB bereitgestellten leeren Sortierbehälter SB ersetzt werden.

Bei der Darstellung gemäß den Figuren 6 und 7 befindet sich auf der linken Seite vor dem ersten Modul M eine höhengängige Umlenkung HU, während sich auf der rechten Seite an das letzte Modul M ein stirnseitiges Eingabemodul EM anschließt. Es ist zu erkennen, daß im Bereich dieses Eingabemoduls EM die einzelnen Fördergutträger FT von der Rückseite, von der Stirnseite, oder von der Vorderseite her beladen werden können, wobei die Beladung manuell oder maschinell vorgenommen werden kann.

Figur 8 zeigt in stark vereinfachter schematischer Darstellung die Führung der Fördereinrichtung FE (vergleiche Figuren 3 und 4) über die beiden Ebenen E1 und E2. Die Linie L zeigt dabei den räumlichen Verlauf des Transportseils TS (vergleiche Figur 4), wobei die Transportrichtung durch Pfeile TR aufgezeigt ist. Die Führung des Transportseils TS im Bereich der höhengängigen Umlenkung HU und im Bereich des Eingabemoduls EM ist dabei durch Umlenkrollen U angedeutet. Der entsprechende, parallel zur Linie L geführte räumliche Verlauf der Profile P (vergleiche Figur 4) ist in Figur 3 nicht erkennbar.

Die beispielsweise in einer rückwärtigen Beladezone der unteren Ebene E1 (vergleiche Figur 6) mit Fördergut FG beladenen Fördergutträger FT, werden im stirnseitigen Bereich des Eingabemoduls EM auf gleicher Höhe nach vorne umgelenkt und dann an den auf der Vorderseite auf dem unteren Auflageblech AB angeordneten Sortierbehältern SB vorbeitransportiert. Im Bereich der höhengängigen Umlenkung HU werden die Fördergutträger FT dann schräg nach oben in die obere Ebene E2 geführt und dort an den auf der Rückseite auf dem oberen Auflageblech AB angeordneten Sortierbehältern SB vorbeitransportiert. Im Bereich des Eingabemoduls EM werden die Fördergutträger FT dann auf gleicher Höhe nach vorne umgelenkt und dann an den auf der Vorderseite auf dem oberen Auflageblech AB angeordneten Sortierbehältern SB vorbeitransportiert. Im Bereich der höhengängigen Umlenkung HU werden die Fördergutträger FT dann schräg nach unten in die untere Ebene E1 geführt und dort an den auf der Rückseite auf dem unteren Auflageblech AB angeordneten Sortierbehältern SB vorbeitransportiert. Auf dem vorstehend beschriebenen Transportweg geben die einzelnen Fördergutträger FT das mitgeführte Fördergut FG an einen zugeordneten Sortierbehälter SB ab, so daß sie dann beim Passieren der rückseitigen Beladezone erneut mit Fördergut FG beladen werden können.

## Patentansprüche

1. Sortiereinrichtung, insbesondere für Postgut, mit mehreren an mindestens einer Fördereinrichtung (FE) umlaufenden Fördergutträgern (FT) zur Aufnahme, zum Transport und zur steuerbaren Abgabe des Förderguts (FG) an zugeordnete Sortierbehälter (SB), wobei
- die Fördergutträger (FT) an umlaufenden Transportwagen (TW) der Fördereinrichtung (FE) befestigt sind,
- die Transportwagen (TW) mit Rollen (R) auf zwei im vertikalen Abstand zueinander ausgerichteten und sich in Transportrichtung (TR) erstreckenden Profilen (P) geführt sind,
- die Transportwagen (TW) durch endlos umlaufende Transportmittel angetrieben sind,
- die Transportwagen (TW) über mindestens eine höhengängige Umlenkung (HU) in mindestens zwei Ebenen (E1,E2) umlaufen,
und wobei
- die Transportwagen (TW) in jeder Ebene (E1,E2) an jeweils zwei parallelen Reihen mit Sortierbehältern (SB) entlanggeführt sind.

2. Sortiereinrichtung nach Anspruch 1,
dadurch gekennzeichnet,
daß an einem Transportwagen (TW) mindestens zwei Fördergutträger (FT) befestigt sind.

3. Sortiereinrichtung nach Anspruch 1 oder 2,
dadurch gekennzeichnet,
daß die Fördergutträger (FT) auf der dem Transportwagen (TW) gegenüberliegenden Stirnseite offen sind.

4. Sortiereinrichtung nach einem der vorhergehenden Ansprüche,
dadurch gekennzeichnet,
daß die Profile (P) rohrförmig ausgebildet sind.

5. Sortiereinrichtung nach einem der vorhergehenden Ansprüche,
dadurch gekennzeichnet,
daß die beiden Profile (P) im Bereich geradlinig verlaufender Abschnitte der Fördereinrichtung (FE) durch sich in Transportrichtung (TR) erstreckende Stege (ST) miteinander verbunden sind.

6. Sortiereinrichtung nach einem der vorhergehenden Ansprüche,
dadurch gekennzeichnet,
daß die endlos umlaufenden Transportmittel durch ein Transportseil (TS) gebildet sind.

## Claims

1. Sorting installation, in particular for mail, having a plurality of conveyed item carriers (FT), circulating on at least one conveying mechanism (FE), for receiving, transporting and controllably delivering the conveyed items (FG) to assigned sorting containers (SB),
- the conveyed item carriers (FT) being fastened on circulating transport carriages (TW) of the conveying mechanism (FE),
- the transport carriages (TW) being guided by rollers (R) on two profiles (P) aligned at a vertical distance in relation to each other and extending in the transporting direction (TR),
- the transport carriages (TW) being driven by endlessly circulating transporting means,
- the transport carriages (TW) circulating on at least two levels (E1,E2) via at least one height-overcoming deflecting means (HU), and
- on each level (E1,E2) the transport carriages (TW) being taken along in each case two parallel rows with sorting containers (SB).

2. Sorting installation according to Claim 1, characterized in that on a transport carriage (TW) there are fastened at least two conveyed item carriers (FT).

3. Sorting installation according to Claim 1 or 2, characterized in that the conveyed item carriers (FT) are open on the end side opposite the transport carriage

4. Sorting installation according to one of the preceding claims, characterized in that the profiles (P) are of a tubular design.

5. Sorting installation according to one of the preceding claims, characterized in that the two profiles (P) are connected to each other in the region of straight-running sections of the conveying mechanism (FE) by cross-pieces (ST) extending in the transporting direction (TR).

6. Sorting installation according to one of the preceding claims, characterized in that the endlessly circulating transporting means are formed by a transport cable (TS).

## Revendications

1. Dispositif de triage, notamment de courrier, comportant plusieurs supports (FT) d'objets à transporter tournant sur au moins un dispositif (FE) de transport et destinés à la réception, au transport et à la fourniture pouvant être commandée de l'objet (FG) à transporter à des réceptacles (SB) de triage associés,
- le support (FT) d'objets à transporter étant fixé à des chariots (TW) de transport tournant du dispositif (FE) de transport,
- le chariot (TW) de transport passant par des galets (R) sur deux profilés (P) à distance verticale l'un de l'autre et s'étendant dans la direction (TR) de transport,
- les chariots (TW) de transport sont entraînés par des moyens de transport tournant sans fin,
- les chariots (TW) de transport tournant dans au moins deux plans (E1,E2) par intermédiaire d'au moins un renvoi (HU) avec changement de hauteur, et
- les chariots (TW) de transport passent dans chaque plan (E1,E2) le long de deux rangées parallèles de réceptacle (SB) de tri.

2. Dispositif de triage suivant la revendication 1,
caractérisé en ce que
au moins deux supports (FT) d'objets à transporter sont fixés à un chariot (TW) de transport.

3. Dispositif de triage suivant la revendication 1 ou 2,
caractérisé en ce que
les supports (FT) d'objets à transporter sont ouverts du côté frontal en vis-à-vis du chariot (TW) de transport.

4. Dispositif de triage suivant l'une des revendications précédentes,
caractérisé en ce que
les profilés (P) sont en forme de tube.

5. Dispositif de triage suivant l'une des revendications précédentes,
caractérisé en ce que
les deux profilés (P) sont reliés entre eux par des barrettes (ST) s'étendant dans la direction (TR) de transport dans la zone de tronçons rectilignes du dispositif (FE) de transport.

6. Dispositif de triage suivant l'une des revendications précédentes,
caractérisé en ce que
les moyens de transport tournants sans fin sont formés par un câble (TS) de transport.
